# DEMANDE DE BREVET EUROPEEN

(11) **EP 0 414 642 A2**
(43) Date de publication de la demande: **27.02.1991**
(21) Numéro de dépôt: 90810618.0
(22) Date de dépôt: 16.08.1990
(51) Int. Cl.: A43C 11/16

(54) **Chaussure de ski**

(30) Priorité: 24.08.1989 CH 3074/89
(71) Demandeur: LANGE INTERNATIONAL S.A., CH-1700 Fribourg (CH)
(72) Inventeur: Stampacchia, Marcello, I-31100 Treviso (IT)
(74) Mandataire: Meylan, Robert Maurice

(57) **Abrégé**

La chaussure est munie d'une tige en deux parties (2, 3) dont au moins la partie postérieure (3) est basculable vers l'arrière. Cette partie postérieure est munie d'une boucle (7) reliée à la partie antérieure (2) par deux câbles (10, 2). Au moyen de la seule boucle (7) il est possible, dans un premier temps, de fermer la chaussure en poussant le câble coulissant (2) dans un guidage (4) de telle sorte qu'il vient s'accrocher sur un crochet (8), puis de rabattre la boucle (7) pour serrer la chaussure.

## Description

L'invention a pour objet une chaussure de ski constituée d'une coque entourant le pied et le talon et d'une tige constituée d'une partie antérieure et d'une partie postérieure et dont au moins la partie postérieure est articulée sur la coque de manière à permettre l'ouverture de la chaussure par son basculement vers l'arrière, la tige étant munie de moyens de fermeture et de serrage comprenant un levier-tendeur et une liaison souple reliant en permanence les deux parties de la tige.

Une telle chaussure est connue du document EP-A 0 242 531 de la déposante. Cette chaussure comprend un levier-tendeur articulé sur une partie en forme de languette de la partie antérieure de la tige et solidaire d'un étrier muni d'un cliquet dans lequel est retenu en permanence l'extrémité d'une courroie dentée dont l'autre extrémité est attachée à l'autre côté de la partie antérieure de la tige. Lors de la fermeture de la tige, il n'est plus nécessaire d'engager l'extrémité de la courroie dentée dans l'étrier ou d'accrocher une boucle à un crochet, comme c'est le cas des chaussures décrites dans les documents FR-A-2 620 311 et FR-A-2 607 677. D'autre part, lorsque la chaussure est ouverte, une telle chaussure ne présente pas de boucle ou de courroie battant l'air sur le côté de la chaussure et risquant de s'accrocher à l'autre chaussure ou à un corps étranger. La réalisation d'une liaison permanente entre les deux parties de la tige facilite également la fermeture de la chaussure. L'utilisateur peut en effet simultanément pousser la partie postérieure de la tige vers l'avant et faire coulisser l'étrier du levier-tendeur sur la courroie dentée. La courroie dentée doit toutefois généralement être retenue d'une main, tandis que le levier-tendeur est actionné de l'autre main. Une liaison permanente est également réalisée dans la chaussure décrite dans le document FR-A-2 609 604.

La présente invention a pour but d'améliorer la fermeture et le serrage de la tige de la chaussure en permettant réellement de fermer et de serrer la tige d'une seule main. L'invention vise également à améliorer la souplesse de la liaison permanente entre les deux parties de la tige de la chaussure.

La chaussure de ski selon l'invention est caractérisée par le fait que la liaison souple des moyens de fermeture de la tige est constituée d'un premier câble reliant en permanence la partie antérieure de la tige à un premier point du levier-tendeur par l'un des côtés de la chaussure, d'un second câble reliant en permanence la partie antérieure de la tige à un second point du levier-tendeur par l'autre côté de la chaussure, mais pouvant coulisser sur la partie antérieure de la tige et présentant un moyen d'accrochage à son extrémité, le levier-tendeur pouvant se déplacer librement sur la partie postérieure de la tige, dans la direction des câbles, et que la partie antérieure de la tige présente, d'une part, un moyen de guidage du second câble lors de son coulissement autour de la partie antérieure de la tige et, d'autre part, un dispositif d'accrochage automatique disposé à l'extrémité du moyen de guidage, pour l'accrochage automatique de l'extrémité du second câble lorsque ce second câble est poussé par une action sur le levier-tendeur dans une première direction, poussée assurant simultanément la fermeture de la tige.

La chaussure étant ouverte, une poussée sur le levier-tendeur, en direction du câble coulissant, a pour effet de fermer la chaussure, étant donné que le levier-tendeur est relié, par l'autre câble, à la partie antérieure de la tige. Lors de cette poussée, le levier-tendeur glisse sur la partie postérieure de la tige. L'extrémité du câble coulissant vient finalement s'accrocher sur le dispositif d'accrochage automatique et il suffit alors de rabattre le levier-tendeur dans l'autre sens pour exercer une tension sur les câbles et serrer la tige. Ces deux opérations successives peuvent se faire aisément d'une seule main.

Le levier-tendeur est avantageusement muni d'une embase s,appuyant par une face recourbée contre la partie postérieure de la tige, et guidée dans une rainure formée dans cette partie. Le levier-tendeur peut être réalisé en une seule pièce avec son embase. Le moyen d'accrochage à l'extrémité du second câble peut être une boucle ou un crochet.

Le dessin annexé représente, à titre d'exemple, une forme d'exécution de l'invention.
La figure 1 représente une chaussure gauche en position ouverte.
La figure 2 représente la même chaussure à l'instant de la fermeture, avant serrage.
La figure 3 est une autre vue de la même chaussure fermée, après serrage.
La figure 4 est une vue du côté antérieur de la même chaussure en position fermée et serrée, mais équipée d'une variante du levier-tendeur.
La figure 5 est une vue en coupe selon V-V de la figure 1, mais dans une position intermédiaire entre celle représentée à la figure 1 et celle représentée à la figure 2.
La figure 6 est une vue éclatée des deux pièces constituant le levier-tendeur.
La figure 7 est une vue en perspective d'une variante d'exécution du levier-tendeur en une seule pièce.

La chaussure représentée est constituée de manière usuelle d'une coque 1 comprenant la semelle et entourant le pied et le talon, coque sur laquelle est articulée une tige en deux parties, soit une partie antérieure 2 et une partie postérieure 3. Ces deux parties 2 et 3 sont articulées sur la coque au moyen de deux rivets 4 et 5 (figure 4). A l'intérieur de la chaussure est disposé un chausson de confort 6 dont la tige est également en deux parties pour s'ouvrir avec cette tige. Ce type de chaussure est connu sous le nom de chaussure à chaussage par l'arrière, car pour chausser, on fait basculer la partie postérieure 3 de la tige vers l'arrière, comme représenté à la figure 1.

La tige de la chaussure est équipée d'un dispositif de fermeture et de serrage constitué d'un levier-tendeur 7 articulé par l'une de ses extrémités sur une embase 8, autour d'un axe 9, d'un premier câble formant une boucle fixée à l'axe 9 et dont l'extrémité 10a est fixée à la partie antérieure 2 de la tige. Les deux brins du câble 10 sont guidés par un double pontet 11 formé sur la partie postérieure 3 de la tige. Le dispositif de fermeture et de serrage comprend un second câble 12 formant également une boucle articulée sur le levier-tendeur 7 autour d'un axe 13 et coulissant dans un tunnel de guidage 4 formé par un capot collé sur la chaussure fixé sur la partie antérieure 2 de la tige. Les deux bras du câble 2 pénètrent dans le tunnel de guidage 4 à travers une paroi 5 munie de deux trous 6 et 7, de telle sorte que la boucle formée par le câble 2 ne peut s,échapper du guidage 4. A l'autre extrémité du tunnel de guidage 4, sur la partie antérieure 2, est monté un crochet 8 articulé autour d'un axe 9 (figure 5) et muni d'un bras 20 accessible pour l'usager. Entre ce bras 20 et la paroi du tunnel de guidage 14 est monté un ressort 21 travaillant en compression et servant à maintenir le bec du crochet 18 contre la paroi du tunnel de guidage 4, c'est-à-dire en position d'accrochage. Du côté du câble 2, le crochet 8 présente une surface inclinée 18a permettant l'accrochage automatique du câble 12 dont l'extrémité présente une extrémité rigide 2a en forme de U.

La surface de l'embase 8 en contact avec la partie postérieure 3 de la tige est incurvée de manière à épouser la courbure de la tige. Cette embase 8 est en outre guidée par une rainure 22 formée dans la partie postérieure 3 de la tige.

La fermeture et serrage de la chaussure s'effectuent comme suit :
En partant de la position ouverte représentée à la fig. 1, on pousse le levier 7 dans la direction de la flèche F1, c'est-à-dire dans la direction du câble 2. Cette poussée a tendance à faire glisser l'embase 8 dans la rainure 22, dans la même direction. Etant donné que le levier 7 et son embase 8 sont attachés à la partie an térieure 2 de la tige par le câble 10, la poussée sur le levier 7 se traduit d'une part, par une pression sur la partie postérieure 3 de la tige et une poussée de cette partie 3 vers l'avant et, d'autre part, par une avance du câble 12 dans le tunnel de guidage 4 (fig.5).

L'extrémité 2a du câble 2 vient glisser sur la rampe 18a du crochet 8 en écartant au passage celui-ci de la paroi du tunnel de guidage 14 pour finalement venir s'accrocher sur ce crochet 8 comme représenté à la figure 2. On repousse ensuite le levier-tendeur 7 dans la direction opposée F2. L'axe 9 du crochet 18 est situé de telle manière que le crochet 8 retient le câble 2 lors de cette manoeuvre de serrage. Plus précisément l'axe 19 est situé sur la ligne d'action de la force de traction du câble 12 ou légèrement au-delà, en direction de la paroi extérieure du tunnel de guidage 4. Le levier-tendeur 7 est finalement rabattu dans la rainure 22 de la partie postérieure 3 de la tige, comme représenté à la figure 3.

Pour ouvrir la chaussure, on commence par desserrer la tige en relevant le levier-tendeur 7. On libère ensuite le câble 2 du crochet 18 en écartant le bras 20 de la tige. Il suffit ensuite de faire basculer la partie postérieure 3 de la tige pour déchausser.

Dans la position représentée à la figure 2, la tige est desserrée, mais le câble 12 reste accroché au crochet 18. Cette position peut donc être utilisée comme position de repos ou de marche.

Le levier-tendeur 7 et son embase ne nécessitent aucun moyen de fixation à la tige, mais ils sont tenus uniquement par les câbles. Il serait toutefois bien enten du possible de prévoir un guidage susceptible de retenir l'embase à lui seul.

Le dispositif de fermeture constitue un collier toujours fermé, de telle sorte, qu'en position ouverte de la chaussure, aucune partie ne vagabonde à une distance de la chaussure.

Il est encore possible de simplifier la construction en réalisant le levier 7 et son embase 8 en une seule pièce, comme représenté à la figure 7, qui montre un levier 70 muni d'un pied 80 correspondant à l'embase 8, la forme de cette pièce correspondant approximativement au profil formé par le levier-tendeur 7 et son embase 8 dans la position ouverte représentée à la figure . Les extrémités de la partie 80 présentent deux becs arrondis 8 et 82. Le bec 81 est à proximité de l'articulation 9 du câble 0. Dans la position ouverte, la partie 80 s'étend, comme l'embase 8, dans la rainure 22. Lors du serrage, le levier-tendeur bascule sur son bec 81 en tendant le câble 2 articulé en 13. Le bec 82 s'écarte de la chaussure comme représenté à la figure 4, dans laquelle la chaussure est équipée de la variante.

L'invention est bien entendu susceptible de nombreuses variantes d'exécution. En particulier, l'accrochage automatique du câble 2 pourrait s'effectuer d'une autre manière. Le crochet 18 pourrait être par exemple réalisé comme le pêne d'une porte, c'est-à-dire sous la forme d'un verrou monté élastiquement et effectuant un mouvement de translation. Le déverrouillage s'effectuerait au moyen d'un levier articulé sur la chaussure. L'extrémité du câble 2 pourrait également être munie d'un crochet.

Il serait également possible d'utiliser des câbles 10 et 2 ne formant pas de boucles mais présentant un seul bras, le câble 12 étant alors muni d'un anneau à son extrémité. L'invention est également applicable à une chaussure dont seule la partie antérieure 3 de la tige est articulée sur la coque.

## Revendications

1. Chaussure de ski constituée d'une coque (1) entourant le pied et le talon et d'une tige constituée d'une partie antérieure (2) et d'une partie postérieure (3) et dont au moins la partie postérieure est articulée sur la coque de manière a permettre l'ouverture de la chaussure par son basculement vers l'arrière, la tige étant munie de moyens de fermeture et de serrage comprenant un levier-tendeur (7) et une liaison souple (10, 12) reliant en permanence les deux parties de la tige, caractérisée par le fait que la liaison souple des moyens de fermeture de la tige est constituée d'un premier câble (10 reliant en permanence la partie antérieure (2) de la tige à un premier point (9) du levier-tendeur (7) par l'un des côtés de la chaussure, d'un second câble (12) reliant en permanence la partie antérieure (2) de la tige à un second point (13) du levier-tendeur par l'autre côté de la chaussure, mais pouvant coulisser sur la partie antérieure de la tige et présentant un moyen d'accrochage (12a) a son extrémité, le levier-tendeur (7) pouvant se déplacer librement sur la partie postérieure de la tige, dans la direction des câbles, et que la partie antérieure (2) de la tige présente, d'une part, un moyen de guidage (4) du second câble lors de son coulissement autour de la partie antérieure de la tige et, d'autre part, un dispositif d'accrochage automatique (8) disposé à l'extrémité du moyen de guidage, pour l'accrochage automatique de l'extrémité du second câble lorsque ce second câble est poussé par une action sur le levier-tendeur dans une première direction (F1), poussée assurant simultanément la fermeture de la tige.

2. Chaussure de ski selon la revendications 1, caractérisée par le fait que le levier-tendeur est retenu à la chaussure uniquement par les câbles.

3. Chaussure de ski selon la revendication 2, caractérisée par le fait que le dos de la partie postérieure de la tige présente une rainure (22) s'étendant dans la direction des câbles et dans laquelle le levier-tendeur est guidé.

4. Chaussure selon l'une des revendications 1 à 3, caractérisée par le fait que le dispositif d'accrochage automatique est constitué d'un crochet pivotant (18) présentant une rampe (8a pour l'engagement du moyen d'accrochage (12a) du second câble, un bras (20) pour le décrochage volontaire et un ressort de rappel (21).

5. Chaussure de ski selon l'une des revendications 1 à 4, caractérisée par le fait que le levier-tendeur présente une embase (8; 80) de forme arrondie épousant la forme arrondie de la tige et un levier (7; 70), le premier câble (0) étant attaché à l'extrémité de l'embase, du côté du premier câble et le second câble (12) étant attaché en un point intermédiaire (3) du levier.

6. Chaussure de ski selon la revendication 5, caractérisée par le fait que le levier (70) est articulé sur l'embase (8).

7. Chaussure de ski selon la revendication 5, caractérisée par le fait l'embase (80) et le levier (70) sont en une seule pièce rigide, l'ensemble pivotant sur l'extrémité (8) de l'embase à laquelle est attaché le premier câble lors du serrage du levier-tendeur.

8. Chaussure de ski selon l'un des revendications à 7, caractérisée par le fait que les deux câbles (10, 2) forment des boucles.

9. Chaussure de ski selon la revendication 8, caractérisée par le fait que le moyen de guidage du second câble est constitué d'un capot (4) formant un tunnel de guidage pour la boucle.
